# EUROPÄISCHE PATENTSCHRIFT

(11) **EP 0 200 044 B1**
(45) Veröffentlichungstag und Bekanntmachung des Hinweises auf die Patenterteilung: **11.07.1990**
(21) Anmeldenummer: 86104851.0
(22) Anmeldetag: 09.04.1986
(51) Int. Cl.: A63C 9/085

(54) **Vorderbacken für Sicherheits-Skibindungen**
Frontpiece for safety skibindings
Butée avant pour fixations de sécurité de ski

(30) Priorität: 02.05.1985 DE 3515847
(43) Veröffentlichungstag der Anmeldung: 05.11.1986
(73) Patentinhaber: Marker Deutschland GmbH, D-82467 Garmisch-Partenkirchen (DE)
(72) Erfinder: Sedlmair, Gerhard, D-8105 Farchant (DE)
(74) Vertreter: Wagner, Karl H., Dipl.-Ing.

(56) Entgegenhaltungen:
- CH-A- 482 452
- DD-B- 98 823
- DE-A- 1 934 451

## Beschreibung

Die vorliegende Erfindung bezieht sich auf Vorderbacken für Sicherheits-Skibindungen gemäß dem Oberbegriff des Hauptanspruchs.

Derartige Vorderbacken sind schon aus verschiedenen Druckschriften (z.B. DE-AS-1809889 und 1910808) bekannt, haben bisher jedoch keinen Eingang in die Praxis gefunden. Gegenüber weiter bekannten auf dem Markt befindlichen gattungsfremden Vorderbacken weisen sie den Vorteil auf, daß ihre Seitenbacken im elastischen Bereich des Vorderbackens einer Schwenkbewegung des Skischuhs folgen, so daß eine Reibung zwischen den Seitenbacken und der Schuhsohle in diesem Bereich vermieden ist. Dadurch ist weiter eine nur geringe Empfindlichkeit auf den von der Fersenhaltevorrichtung ausgeübten Andruck gegeben sowie ein relativ gutes Rückstellverhalten.

Bei den bekannten gattungsgemäßen Vorderbacken findet jedoch im elastischen Bereich eine Relativbewegung zwischen den Seitenbacken und dem Gelenkviereck statt, die auch Reibungen bewirkt mit den bekannten Nachteilen.

Es ist daher Zweck der vorliegenden Erfindung, die gattungsgemäßen Vorderbacken so weiterzubilden und zu gestalten, daß die erwähnte Reibung vermieden und somit das Rückstellverhalten des Vorderbackens noch verbessert wird.

Erfindungsgemäß ist dies durch die kennzeichnenden Merkmale des Hauptanspruchs erreicht. Damit findet also während des Schwenkens des Stützgliedes bei eingesetztem Skischuh zwischen dem Stützglied und den Seitenbacken keine Relativbewegung mehr statt. Eine konstruktive Vereinfachung des Vorderbackens gegenüber den bekannten Vorderbacken läßt sich erfindungsgemäß noch dadurch erreichen, daß die Anlenkzapfen des Stützgliedes an den Hebeln des Gelenkvierecks gleichzeitig auch die Seitenbacken tragen.

In konstruktiver Ausgestaltung der Erfindung ist vorgesehen, daß jeder Seitenbacke ein als Sperrstift ausgebildeter Sperrteil zugeordnet ist und daß der Hebel an der Verlängerung der Seitenbacke ein Klinkenhebel ist, der federnd den Sperrstift hintergreift und für den ein grundplattenfester Anschlag vorgesehen ist.

Hierbei hat es sich als zweckmäßig erwiesen, daß für jeden Klinkenhebel eine gewundene Biegefeder vorgesehen und an der Verlängerung aufgehängt ist.

Bei einer Konstruktionsvariante ist dagegen vorgesehen, daß der Sperrteil ein achsparallel zu den Seitenbacken zentral am Stützglied gelagerter Hebel ist und daß für diesen Sperrhebel beiderseits der Symmetrieebene des Backens jeweils ein grundplattenfester Anschlag vorgesehen ist.

Vorzugsweise ist dabei der Hebel an der Verlängerung der Seitenbacke ein sich am Sperrhebel abstützender Stützhebel. In diesem Fall kann jeder Stützhebel einen achsparallelen Führungsstift tragen und im Stützglied für jeden Führungsstift eine Kulisse vorgesehen sein, die das Erreichen der Strecklage von Stützhebel und Velängerung der Seitenbacke bei deren Schwenken verhindert.

Zweckmäßig sind die Stützhebel federnd in ihrer Normallage gehalten, so daß auch im rauhen Fahrbetrieb eine gute Betriebssicherheit vorhanden ist.

In konstruktiver Ausgestaltung dieses Erfindungsgedankens sind die Stützhebel von einer Nockenscheibe in ihrer Normalstellung gehalten, die entgegen der Kraft einer Feder in Längsrichtung des Backens verschiebbar ist. Hierbei ist eine besonders einfache Ausführung dadurch erreicht, daß die Feder der Rasteinrichtung auch die Nokkenscheibe belastet.

Anhand der beiliegenden Zeichnungen sind im folgenden Ausführungsbeispiele des erfindungsgemäßen Vorderbackens ausführlich beschrieben. Es zeigen:
Fig. 1 einen mittleren Längsschnitt durch einen Vorderbacken gemäß einer ersten Ausführung,
Fig. 2 einen Schnitt durch den Vorderbacken nach der Linie A-B-C-D in Fig. 1,
Fig. 3 einen Schnitt nach der Linie E-F-G-D in Fig. 1,
Fig. 4 einen der Fig. 2 entsprechenden Schnitt, jedoch in einer der Auslösestellung des Vorderbackens,
Fig. 5 eine konstruktive Abwandlung des Vorderbackens im horizontalen Schnitt entsprechend Fig. 2,
Fig. 6 einen der Fig. 5 entsprechenden Schnitt, jedoch in der Momentanstellung am Ende des Elastizitätsweges und
Fig. 7 einen den Fig. 5 und 6 entsprechenden Schnitt, jedoch in einer der Auslösestellungen des Vorderbackens.

Der in den Fig. 1 bis 4 dargestellte Vorderbakken besitzt ein Gehäuse 1, das aus einem in üblicher Weise auf einem Ski befestigbaren Grundteil 2 und einem an diesem gehaltenen Abdeckteil 3 besteht. Auf zwei im Gehäuse vorgesehenen vertikalen Achsen 4, 5 sind die Hebel 6, 7 eines Gelenkvierecks gelagert, dessen Koppel mit 8 bezeichnet ist. Die Koppel dient als Stützglied für zwei Seitenbacken 9, 10, die auf jeweils einem der Anlenkzapfen 11 bzw. 12 der Koppel an den Hebeln gelagert sind.

Die Koppel ist aus zwei in Fig. 1 im Schnitt dargestellten Blechstanzstücken 81, 82 gebildet, die parallel zueinander mit Abstand auf den Anlenkzapfen 11, 12 gelagert sind. Fig. 3 läßt den Aufriß des Blechstanzstücks 82 erkennen.

In den die Koppel bildenden Blechstanzstücken 81, 82 ist ein Zapfen 13 achsparallel zu den Anlenkzapfen 11, 12 gelagert. Dieser trägt einen Sperrhebel 14, eine Führungsbuchse 15 mit einem Flansch 16 sowie eine Rastrolle 17. Diese Rastrolle greift im normalen Betriebszustand des Vorderbackens in eine Rastmulde ein, die aus zwei spiegelgleichen sich kreuzenden Hebeln 18, 19 besteht. Jeder Hebel ist an einer Achse 20 bzw. 21 gelagert, die parallel zu den Achsen 4 und 5 im Gehäuse 1 vorgesehen sind. Beide Hebel stehen unter Zwischenschaltung eines achsparallelen Stiftes 22 und eines Druckstücks 23 unter dem Einfluß einer Schraubendruckfeder 24, die sich ihrerseits unter Zwischenschaltung einer Mutter 25 und einer Verstellschraube 26 am Gehäuse 1 abstützt (siehe insbesondere Fig. 3).

Die Seitenbacken 9, 10 sind über die Anlenkzapfen 11, 12 hinaus verlängert. An diesen Verlängerungen ist jeweils ein Hebel 27 bzw. 28 gelagert, über die sich die Seitenbacken am Sperrhebel 14 abstützen. Zu diesem Zweck weist der Sperrhebel zwei Abstufungen 29, 30 auf. Für den Sperrhebel ist noch beiderseits der Symmetrieebene des Backens jeweils ein gehäusefester Anschlag 41 bzw. 42 vorgesehen. Bei der vorliegenden Ausführung befinden sich diese Anschläge auf den Achsen 20 und 21 für die die Rastmulde bildenden Hebel 18, 19.

Jeder der sich am Sperrhebel 14 abstützenden Hebel 27, 28 weist noch einen achsparallelen Führungsstift 31 bzw. 32 auf. Für jeden Führungsstift ist in dem Blechstanzstück 81 eine Kulisse 33 bzw. 34 vorgesehen, deren Zweck im folgenden noch ausführlich beschrieben ist. Zwischen dem Sperrhebel 14 und dem Blechstanzstück 81 ist auf dem Zapfen 13 eine gewundene Biegefeder 35 gelagert, die mit ihren freien Enden 36 die Führungsstifte 31, 32 hintergreift und diese damit federnd in ihrer Normalstellung entsprechend Fig. 2 hält. Ebenfalls zur Lagesicherung der Stützhebel 27, 28 dient noch eine Nockenscheibe 37, die auf dem Stift 22 gelagert und somit von der Schraubendruckfeder 24 belastet ist. Bei einer Bewegung des Stiftes 22 in Längsrichtung des Backens ist die Nockenscheibe zwischen den beiden Achsen 20 und 21 geführt. An den beiden Enden der Wirkseite der Nockenscheibe ist noch jeweils eine Auflaufschräge 38 bzw. 39 für den jeweiligen Führungsstift 31 bzw. 32 vorhanden.

Die Führungsstifte 31, 32 stehen also gegenüber den sie tragenden Hebeln 27, 28 sowohl nach oben als auch nach unten vor, wobei wie schon gesagt die oberen Enden jeweils in eine Kulisse 33 bzw. 34 des Blechstanzstücks 81 ragen, während die unteren Enden sich vor der Nockenscheibe 37 her bis in die Nähe des Flansches 16 der Führungsbuchse 15 erstrecken.

Die Hebel 6, 7 des Gelenkvierecks sind aus im wesentlichen U-förmig gebogenen Blechstanzstücken gebildet, die in den Fig. 2 bis 4 im Schnitt durch die Stege dargestellt sind. Jeder Schenkel weist einen Einschnitt auf, durch den sich die Achse 20 bzw. 21 erstrecken kann, die gehäusefest angeordnet sind und jeweils einen Hebel 18 bzw. 19 tragen, die zusammen die Rastmulde für die Rastrolle 17 bilden.

Normalerweise nehmen die einzelnen Teile des Vorderbackens ihre in den Fig. 1 bis 3 gezeigte Position ein. Wird nun von einem nicht dargestellten Schuh eine Kraft auf eine der Seitenbacken 9 bzw. 10 übertragen, welche die Vorspannung der Schraubendruckfeder 24 übersteigt, erfolgt ein Schwenken des Gelenkvierecks um die Achsen 4, 5, wobei jedoch die Seitenbacken 9, 10 ihre Lage gegenüber der Koppel 8 nicht verändern. Beim Nachlassen der Kraft stellt sich das Gelenkviereck unter dem Einfluß der Schraubendruckfeder 24 wieder in seine Normallage zurück.

Wird nun aber in-folge eines entsprechend großen Kraftangriffs beispielsweise an der Seitenbacke 10 die Koppel 8 soweit zur Seite bewegt, daß der Sperrhebel 14 an dem entsprechenden Anschlag 42 zur Anlage kommt, wird bei einem noch geringfügigen Weiterbewegen der Koppel durch den sich dabei gegenüber dieser drehenden Sperrhebel durch dessen entsprechende Abstützung 30 der zugehörige Stützhebel 28 entriegelt, so daß die Seitenbacke 10 in ihre Freigabestellung entsprechend Fig. 4 schwenken kann, wodurch ein seitliches Freikommen des Skischuhs möglich ist. Das Schwenken der Seitenbacke erfolgt gegen die relativ geringe Kraft der Feder 35, die nach dem Freikommen des Schuhs vom Vorderbacken die Rückstellung der Seitenbacke in die Ausgangsposition bewirkt. Gleichzeitig stellt sich auch das Gelenkviereck unter dem Einfluß der Feder 24 wieder in seine Normallage zurück. Ausgehend von der Darstellung nach Fig. 4 erfolgt dabei auch die Verschiebung der Nockenscheibe 37 in Bezug auf die Darstellung nach rechts hin, so daß ihre Wirkseite sich wieder vor die Führungsstifte 31, 32 legt, wie in Fig. 2 gezeigt ist.

Die Kulissen 33, 34 im Blechstanzstück 81 sind so bemessen, daß bei einem Schwenken der Seitenbacken 9, 10 der Anlenkpunkt der Stützhebel 27, 28 an diesen Backen nicht die Verbindungsgerade zwischen einem Anlenkzapfen 11 bzw. 12 und dem entsprechenden Führungsstift 31 bzw. 32 erreichen kann (siehe Fig. 4). Hierdurch ist eine sichere Rückstellung der Seitenbacke gegeben, sei es unter dem Einfluß der Feder 35 oder der Nockenscheibe 37. Mit der Rückstellung des Stützhebels erfolgt gleichzeitig auch eine Rückstellung des Sperrhebels 14, so daß für diesen keine besondere Haltefeder bzw. Rückstellfeder notwendig ist.

Der in den Fig. 5 bis 7 dargestellte Vorderbakken unterscheidet sich nur geringfügig von dem zuvor beschriebenen Vorderbacken. Für gleiche Teile finden darum dieselben Bezugszeichen Verwendung. Insoweit wird auch auf eine Wiederholung der Beschreibung des Aufbaus des Vorderbackens verzichtet.

Anstelle der Koppel 8 ist eine Koppel 44 vorhanden, die wiederum aus zwei Blechstanzstücken gebildet ist, die parallel zueinander mit Abstand auf den Anlenkzapfen 11, 12 gelagert sind. Auf diesen Anlenkzapfen ist wiederum jeweils eine Seitenbacke 45 bzw. 46 gelagert, die an ihrer erfindungsgemäß vorgesehenen Verlängerung 47 bzw. 48 einen als Klinkenhebel ausgebildeten Hebel 49 bzw. 50 tragen. In den die Koppel 44 bildenden Blechstanzstücken sind parallel zu den Anlenkzapfen 11 und 12 zwei Sperrstifte 51, 52 gelagert, die normalerweise von jeweils einem Klinkenhebel 49 bzw. 50 hintergriffen werden, wodurch ein Ausschwenken der Seitenbacken 45, 46 verhindert ist. Die Klinkenhebel werden unter dem Einfluß jeweils einer gewundenen Biegefeder 53 in ihrer Sperrstellung gehalten. Jede Seitenbacke steht noch unter dem Einfluß einer Rückstellfeder 54 bzw. 55, die ebenfalls als gewundene Biegefeder ausgebildet und deren Abstützschenkel an der Koppel 44 verhakt ist.

Die Klinke jedes Klinkenhebels 49, 50 geht über in eine Gleitfläche 56 bzw. 57, die zum Zusammenwirken mit jeweils einem skifesten Anschlag vorgesehen sind. Als skifeste Anschläge dienen bei dieser Konstruktion die Achsen 20, 21 unmittelbar.

Figur 5 zeigt den Vorderbacken in seiner Normalstellung. Ebenso wie bei der zuerst beschriebenen Ausführung erfolgt ein Schwenken des Gelenkvierecks um die Achsen 4, 5 im Augenblick des Angriffs einer die Vorspannung der Schraubendruckfeder 24 übersteigende Kraft an einer der Seitenbacken 45 bzw. 46. Ist dieser Kraftangriff von entsprechender Größe und Zeitdauer, erfolgt am Ende des sogenannten Elastizitätsweges (siehe Figur 6) ein Anschlagen des in Bewegungsrichtung vornliegenden Klinkenhebels (hier Klinkenhebel 49) mit seiner Gleitfläche 56 an die Achse 20, was zu einem Enthaken des Klinkenhebels vom Sperrstift 51 führt. Hierdurch wird die Seitenbacke 45 freigegeben und kann in ihre Freigabestellung entsprechend Figur 7 schwenken, wodurch ein seitliches Freikommen des Skischuhs ermöglicht wird. Das Schwenken der Seitenbacke erfolgt gegen den Widerstand der Rückstellfeder 54, so daß nach dem Freikommen des Schuhs die Seitenbacke in ihre Normallage zurückkehrt. Der mit der Seitenbacke verbundene Klinkenhebel, der unter dem Einfluß der Feder 53 steht, schlägt dabei am Sperrstift 51 an und hintergreift mit Erreichen der Endlage der Seitenbacke den Sperrstift. Der Vorderbacken nimmt dann wieder mit der gleichzeitig erfolgten Rückstellung des Gelenkvierecks seine in Figur 5 gezeigte Normalstellung ein.

## Patentansprüche

1. Vorderbacken für Sicherheits-Skibindungen mit einem bei übermäßigen Seitenkräften gegen die Federkraft einer Rasteinrichtung (17, 18, 19, 24) seitwärts ausschwenkbaren, zwei die Schuhsohle seitlich und nach vorn abstützende Seitenbacken (9, 10; 45, 46) tragenden Stützglied (8; 44) das die Koppel eines Gelenkvierecks bildet, dessen von der Koppel (8; 44) zur Skispitze hinweisende Hebel (6,7) an ihren vorderen Enden an vertikalen grundplattenfesten Achsen (4, 5) gelagert sind, wobei die Seitenbacken gegenüber dem Stützglied normalerweise unbeweglich gehalten sind, nach einem bestimmten Ausschwenken des Stützgliedes jedoch die in Bewegungsrichtung vorn liegende Seitenbacke zwecks Freigabe der Schuhsohle ausschwenkt, und wobei nach Freigabe der Schuhsohle eine automatische Rückstellung aller bewegten Teile in ihre Ausgangslage erfolgt, dadurch gekennzeichnet, daß die Seitenbacken (9, 10; 45, 46) über ihren Anlenkpunkt (11, 12) am Stützglied (8; 44) hinaus verlängert sind und jeweils unter Zwischenschaltung eines Hebels (27, 28; 49, 50) über diese Verlängerungen an mindestens einem am Stützglied (8; 44) vorgesehenen Sperrteil (14; 51, 52) lösbar blockiert sind, der am Ende der Ausschwenkbewegung des Stützgliedes die jeweilige Seitenbacke durch Anlage des Sperrteils (14) oder des Hebels (49, 50) an einen grundplattenfesten Anschlag (20, 21; 41, 42) freigibt.

2. Vorderbacken nach Anspruch 1, dadurch gekennzeichnet, daß jeder Seitenbacke (45, 46) ein als Sperrstift ausgebildeter Sperrteil (51, 52) zugeordnet ist und daß der Hebel (49, 50) an der Verlängerung (47, 48) der Seitenbacke (45, 46) ein Klinkenhebel ist, der federnd den Sperrstift (51, 52) hintergreift.

3. Vorderbacken nach Anspruch 2, dadurch gekennzeichnet, daß für jeden Klinkenhebel (49, 50) eine gewundene Biegefeder (53) vorgesehen und an der Verlängerung (47, 48) aufgehängt ist.

4. Vorderbacken nach Anspruch 1, dadurch gekennzeichnet, daß der Sperrteil (14) ein achsparallel zu den Seitenbacken (9, 10) zentral am Stützglied (8) gelagerter Hebel ist und daß für diesen Sperrhebel (14) beiderseits der Symmetrieebene des Backens jeweils ein grundplattenfester Anschlag (41, 42) vorgesehen ist.

5. Vorderbacken nach Anspruch 4, dadurch gekennzeichnet, daß der Hebel (27, 28) an der Verlängerung der Seitenbacke (9, 10) ein sich am Sperrhebel (14) abstützender Stützhebel ist.

6. Vorderbacken nach Anspruch 5, dadurch gekennzeichnet, daß jeder Stützhebel (27, 28) einen achsparallelen Führungsstift (31, 32) trägt und daß im Stützglied (8) für jeden Führungsstift eine Kulisse (33, 34) vorgesehen ist, die das Erreichen der Strecklage von Stützhebel (27, 28) und Verlängerung der Seitenbacke (9, 10) bei deren Schwenken verhindert.

7. Vorderbacken nach Anspruch 5 oder 6, dadurch gekennzeichnet, daß die Stützhebel (27, 28) federnd in ihrer Normalstellung an den Abstufungen (29, 30) des Sperrhebels (14) gehalten sind.

8. Vorderbacken nach einem der Ansprüche 5 bis 7, dadurch gekennzeichnet, daß die Stützhebel (27, 28) von einer Nockenscheibe (37) in ihrer Normalstellung gehalten sind, die entgegen der Kraft einer Feder (24) in Längsrichtung des Bakkens verschiebbar ist.

9. Vorderbacken nach Anspruch 8, dadurch gekennzeichnet, daß die die Nockenscheibe (37) belastende Feder die Feder (24) der Rasteinrichtung ist.

## Revendications

1. Butée avant pour fixations de ski de sécurité avec un élément d'appui (8, 44) portant deux joues latérales (9, 10, 45, 46) qui soutiennent la semelle de la chaussure sur les côtés et vers l'avant, et pouvant s'effacer en pivotant de côté contre la force élastique d'un dispositif d'encliquetage (17, 18, 19, 24), cet élément d'appui formant la bielle d'un quadrilatère articulé dont les leviers (6, 7) s'étendant de la bielle (8, 44) en direction de la spatule du ski sont montés par leurs extrémités avant sur des axes (4, 5) verticaux solidaires de la plaque de base, les joues latérales étant normalement tenues immobiles par rapport à l'élément d'appui mais, après un pivotement déterminé de l'élément d'appui, la joue latérale située en avant dans le sens du mouvement s'effaçant en pivotant afin de libérer la semelle de la chaussure et, après libération de la semelle de la chaussure, toutes les parties mobiles étant rappelées automatiquement à leur position initiale, caractérisée en ce que les joues latérales (9,10,45,46) sont prolongées au-delà de leur point d'articulation (11, 12) à l'élément d'appui (8, 44) et, par l'intermédiaire d'un levier (27, 28, 49, 50) sont bloquées de façon détachable au moyen de ses prolongements sur au moins un élément de blocage (14, 51, 52) prévu sur l'élément d'appui (8,44) qui, à la fin du mouvement de pivotement de l'élément d'appui, libère la joue latérale intéressée par suite de la butée de l'élément de verrouillage (14) ou du levier (49, 50) sur une butée (20, 21, 41, 42) solidaire de la plaque de base.

2. Butée avant selon la revendication 1, caractérisée en ce qu'à chaque joue latérale (45, 56) est associé un élément de blocage (51, 52) conformé en broche de blocage et le levier (49, 50) prévu sur le prolongement (47, 48) de la joue latérale (45, 46) est un levier à cliquet qui s'encliquette élastiquement derrière la broche de blocage (51, 52).

3. Butée avant selon la revendication 2, caractérisée en ce qu'il est prévu pour chaque levier à cliquet (49, 50) un ressort de flexion (53) enroulé qui est accroché au prolongement (47, 48).

4. Butée avant selon la revendication 1, caractérisée en ce que l'élément de blocage (14) est un levier monté au centre de l'élément d'appui (8) parallèlement à l'axe des joues latérales (9, 10) et qu'il est prévu pour ce levier de blocage (14) deux butées (41, 42) solidaires de la plaque de base disposées respectivement de part et d'autre du plan de symétrie de la joue.

5. Butée avant selon la revendication 4, caractérisée en ce que le levier (27, 28) prévu sur le prolongement de la joue latérale (9, 10) est un levier d'appui s'appuyant sur le levier de blocage (14).

6. Butée avant selon la revendication 5, caractérisée en ce que chaque levier d'appui (27, 28) porte une goupille de guidage (31, 32) parallèle à l'axe et qu'il est prévu dans l'élément d'appui (8) pour chaque goupille de guidage une coulisse (33, 34) qui empêche le levier d'appui (27, 28) et le prolongement de la joue latérale (9, 10) d'attein- dre leur position d'extension totale lorsqu'ils pivotent.

7. Butée avant selon la revendication 5 ou 6, caractérisée en ce que les leviers d'appui 27, 28) sont tenus élastiquement dans leur position normale sur les décrochements (29, 30) du levier de blocage (14).

8. Butée avant selon une quelconque des revendications 5 à 7, caractérisée en ce que les leviers d'appui (27, 28) sont tenus dans leur position normale par un disque à cames (37) qui peut être déplacé dans le sens longitudinal de la butée contre la force d'un ressort (24).

9. Butée avant selon la revendication 8, caractérisée en ce que le ressort agissant sur le disque à cames (37) est le ressort (24) du dispositif d'encliquetage.

## Claims

1. A front piece for safety ski bindings comprising:
a support member (8; 44) adapted to pivot in a sideway direction against the spring force of a detent means (17, 18, 19, 24) if excessive side forces occur, said support member carrying two side holding means (9, 10; 45, 46) providing support for the sole of the boot in lateral and forward directions, said support member forming the coupling means of a linkage quadrangle, wherein levers (6, 7) of said linkage quadrangle pointing from the coupling means (8,44) to the tip of the ski are supported at their front ends at vertical axes (4, 5) which are fixed to the base plate, wherein said side holding means are normally held immovable with regard to said support member, wherein however, after a predetermined pivotal movement of the support member, the side holding means, which is located forwardly in the direction of movement, pivots so as to release the sole of the boot, and wherein after the release of the sole of the boot, an automatic reset of all moved parts into the initial position occurs, characterized in that the side holding means (9, 10; 45, 46) are prolonged beyond their hinge point (11, 12) at the support member (8; 44), and are each releasably blocked by means of said extensions at least one blocking member (14; 51, 52) provided at said support member (8; 44) with the intermediation of a lever (27, 28; 49, 50), which releases at the end of the pivotal outward movement of the support member the respective side holding means by abutment of the blocking member (14) of the lever (49, 50) at an abutment (20, 21; 41, 42) fixedly mounted to a base plate.

2. The front piece of claim 1, characterized in that each side holding means (45, 46) has assigned to it a blocking member (51, 52) in the form of a blocking pin, that the lever (49, 50) at the extension (47, 48) of the side holding means (45, 46) is a ratchet lever which resiliently moves behind the blocking pin (51, 52).

3. The front piece of claim 1, characterized in that for each ratchet lever (49, 50) a wound bending spring (53) is provided and is supported at the extension (47, 48).

4. The front piece of claim 1, characterized in that the blocking member (14) is a blocking lever which is mounted centrally at the support member (14) in relationship parallel to the axis of the side holding means (9, 10), and that for said blocking lever (14) on both sides of the plane of symmetry of the front piece, an abutment (41, 42) is fixedly mounted to the base plate.

5. The front piece of claim 4 characterized in that the lever (27, 28) provided at the extension of the side holding means (9, 10) is a blocking lever (14) supported by said support lever.

6. The front piece of claim 5, characterized in that each support lever (26, 28) supports an axis- parallel guide pin (31, 32), and in the support member (8) for each guide pin a link (33, 34) is provided which inhibits that the stretched position of the support lever (26, 28) and the extension of the side holding means (9, 10) is reached during the pivotal movement.

7. The front piece of claim 5 or 6 characterized in that the support levers (27, 28) are resiliently held in their normal position at the steps (29, 30) of the blocking lever (14).

8. A front piece of one of claims 5 to 7, characterized in that said support levers (27, 28) are held in their normal position by a cam disk (37) which is moveable in longitudinal direction against the force of a spring (24).

9. The front piece of claim 8 characterized in that the spring which loads the cam (37) is the spring (24) of the detent means.
